# EUROPÄISCHE PATENTSCHRIFT

(11) **EP 0 595 173 B1**
(45) Veröffentlichungstag und Bekanntmachung des Hinweises auf die Patenterteilung: **19.06.1996**
(21) Anmeldenummer: 93116926.2
(22) Anmeldetag: 20.10.1993
(51) Int. Cl.: F42B 12/10

(54) **Geschoss**
Projectile
Obus

(30) Priorität: 27.10.1992 AT 2115/92
(43) Veröffentlichungstag der Anmeldung: 04.05.1994
(73) Patentinhaber: OREGON ETABLISSEMENT FÜR PATENTVERWERTUNG, FL-9493 Mauren (LI)
(72) Erfinder: Gottfried, Koger, A-4625 Offenhausen (AT)
(74) Vertreter: Torggler, Paul, Dr.

(56) Entgegenhaltungen:
- CH-A- 314 368
- DE-A- 2 361 954
- DE-A- 3 126 399

## Beschreibung

Die Erfindung bezieht sich auf ein Geschoß, das zum Abschuß aus einer rohrförmigen Waffe bestimmt ist.

Es gibt verschiedene bekannte Geschoßgattungen, bei denen die Erfindung angewendet werden kann, so z.B. Artilleriegeschosse, Wurfgranaten mit einem Leitwerk, die aus Granatwerfern verschossen werden, ferner Gewehrgranaten, die man aus normalen Gewehrläufen abschießt, vorzugsweise aber Granatpatronen, meist vom Kaliber 40 mm, die mit einer Patronenhülse (Kartusche) verbunden sind und zum Abschuß aus Granatpistolen oder aus Launchern von Gewehren bestimmt sind. Insbesondere auch bei den Granatpatronen gibt es verschiedene Typen, z.B. Splittergranaten, Hohlladungsgranaten, Rauch-und/oder Brandgranaten, Leuchtgranaten, Übungsgranaten. Je nach der betreffenden Type befindet sich im Inneren des Geschoßkörpers eine Sprengladung, umgeben von einem Splitterkörper, eine Hohlladung, ein Rauch- oder Brand-satz, Leuchtspursatz usw. Die Zündung des Spreng- oder Wirksatzes erfolgt bei diesen Granatpatronen vom Geschoßboden aus (Bodenzünder). Die Erfindung ist jedoch nicht auf Geschosse mit Bodenzünder beschränkt, sondern kann grundsätzlich auch bei Geschossen mit einem Kopfzünder verwirklicht werden.

Geschosse neigen beim Aufprall unter flachen Auftreffwinkeln zum Abprallen, was sich dahingehend auswirken kann, daß der Wirkeffekt des Geschosses, z.B. die Detonation der Sprengladung, nicht am Zielobjekt erfolgt. Dieser Mangel ist auch bei Geschossen mit einem rundflächigen, z.B. halbkugelförmigen Kopfteil zu beobachten.

Aufgabe der Erfindung ist es, den Abpralleffekt des Geschosses bei flachen Auftreffwinkeln weitgehend zu verhindern.

Dies wird erfindungsgemäß dadurch erreicht, daß der nach vorne in Abschußrichtung weisende Kopfteil einen stabilen Kern aufweist, der eine weiche gummiartige Auflage trägt.

Geschosse benötigen im allgemeinen einen stabilen Kopfteil. Bei Hohlladungsgeschossen z.B. ist eine stabile Geschoßhaube die Voraussetzung für den "stand off", d.h. des Abstandes des Hohlladungskegels bis zur "Spitze" der Granate, d.h. zum Scheitelpunkt der Geschoßhaube. Wird dieser Abstand (etwa durch vorzeitige Deformation der Geschoßhaube) kleiner, dann verringert sich die Durchschlagsleistung.

Die erfindungsgemäße Konstruktion garantiert nun einerseits eine ausreichende Stabilität des Kopfteils (durch den stabilen Kern), sorgt aber andererseits durch die weiche gummiartige Auflage dafür, daß das Geschoß abgebremst ("Radiergummieffekt") und die Ladung an Ort und Stelle zur Detonation gebracht wird. Abpraller werden daher selbst bei flachen Auftreffwinkeln (etwa <20°) weitgehend vermieden.

Die Form des Kopfteiles ist vorzugsweise rundflächig, insbesondere halbkugelförmig. Andere rundflächige Formen sind z.B. Halbellipsoide, Paraboloide oder ogivale Formen (Rotationsflächen eines Spitzbogens). Die Erfindung ist aber grundsätzlich auch bei einem Kopfteil in Kegelform oder Kegelstumpfform anwendbar.

Der stabile Kern, der vorzugsweise kein Vollkern, sondern ein schalenförmiger Kern ist, sodaß der Kopfteil eine Geschoßhaube ist, besteht aus hartem, steifen Werkstoff entweder aus Metall, z.B. aus Stahl oder einer Aluminiumlegierung, oder aus hartem Kunststoff, wozu z.B. Duroplaste, harte Thermoplaste (die bei Gebrauchstemperatur energieelastisches Verhalten zeigen und deren Schubmodul üblicherweise G > 10⁹ Nm⁻² beträgt), aber auch verstärkte, z.B. faserverstärkte Kunststoffe, zählen

Als Werkstoff für die weiche gummiartige Auflage kommen weichgummiartige Polymere bzw. Polymere mit viskoelastischem oder gummielastischem Verhalten in Betracht. Dazu gehören z.B. weitmaschig vernetzte Elastomere. Vorzugsweise können aber thermoplastische Elastomere (auch thermoplastische Kautschuke genannt) verwendet werden; das sind Polymere, die im Idealfall eine Kombination der Gebrauchseigenschaften von Elastomeren und den Verarbeitungseigenschaften von Thermoplasten besitzen.

Es kann entweder der ganze Kopfteil bzw. die ganze Geschoßhaube von einer weichen gummiartigen Auflage umhüllt sein oder aber es erfolgt eine Teilumhüllung, wobei z.B. der Bereich des vorderen Endes (der "Spitze") ohne erfindungsgemäße Auflage bleiben kann.

Die Dicke der Auflage kann vorzugsweise relativ gering sein (z.B. in der Größenordnung von 1 bis 10 mm). Die weiche gummiartige Auflage umhüllt also den Kern vorzugsweise haubenartig bzw. bildet auf dem Kern eine Außenhaut.

Für die gute Verbindung zwischen Auflage und Kern kann auf verschiedene Weise gesorgt werden. Beispielsweise kann die Auflage nach ihrer Formgebung durch Reibschluß bzw. Klemmsitz mit dem Kern verbunden werden, wobei die elastischen Kräfte des gummiartigen Materials der Auflage als Klemmkraft wirken. Eine andere Möglichkeit besteht darin, die vorgeformte Auflage auf den Kern mit Hilfe eines Klebstoffes aufzukleben. Die Auflage kann aber auch direkt auf dem Kern aufgeformt werden, z.B. durch Beschichten des Kerns oder etwa durch Aufformen in einem Spritzgußwerkzeug, wobei durch entsprechende Gestaltung der Kernoberfläche (Nuten od. dgl.) auch eine formschlüssige Verankerung zwischen Auflage und Kern vorgesehen sein kann.

Die Erfindung wird nachstehend anhand von Ausführungsbeispielen näher erläutert.

Fig. 1 zeigt in Ansicht teilweise geschnitten eine Granatpatrone (ohne Kartusche), Fig. 2 zeigt ebenfalls in Ansicht teilweise geschnitten ein weiteres Ausführungsbeispiel einer Granatpatrone (ohne Kartusche), Fig. 3 zeigt im Längsschnitt ein drittes Ausführungsbeispiel einer Granatpatrone (einschließlich ihrer Kartusche).

Das in Fig. 1 dargestellte Geschoß einer Granatpatrone (die Patronenhülse bzw. Kartusche ist nicht dargestellt) weist einen Geschoßkörper 1 auf, der in seinem Inneren den Zünder (im hinteren Teil) und eine Wirkfüllung enthält, z.B. eine Sprengladung (die auch eine Hohlladung sein kann), mit oder ohne Splitterkörper, bzw. Brand-, Rauch- oder Leuchtspursätze od.dgl. Den vorderen Abschluß des Geschosses bildet der halbkugelförmige Kopfteil, der aus einem stabilen Kern 2 und einer weichen gummiartigen Auflage 3 besteht. Die Auflage 3 umhüllt im wesentlichen den gesamten Kopfteil, d.h. auf einen Quadranten des Längsschnittes bezogen, von U₁=0° (Mittelachse) bis U₂∼90° (genau U₂=85°). In Fig. 1 ist schematisch auch das Zielmedium 4 dargestellt, auf das das Geschoß im Falle der Abbildung unter einem flachen Auftreffwinkel von α=10° auftrifft. (Manchmal wird auch der komplementäre Auftreffwinkel β - im dargestellten Fall also 80° - angegeben).

Beim Ausführungsbeispiel nach Fig. 2 ist wiederum der Geschoßkörper 1 einer Granatpatrone mit einem halbkugelförmigen Kopfteil versehen, deren stabiler Kern 2 eine weiche gummiartige Auflage trägt. Im Falle der Fig. 2 umhüllt die weiche gummiartige Auflage 3 den Kopfteil nur teilweise. Der Scheitelbereich (die "Spitze") weist keine Auflage auf. Die Umhüllung erfolgt hier zwischen U₁=20° bis U₂=85°. Die Aussparung des Scheitelbereichs von der Umhüllung ist nicht funktionsstörend, weil die erfindungsgemäße Auflage bei flachen Auftreffwinkeln zur Wirkung kommen soll, wo also die Berührung des Geschosses mit dem Zielmedium nicht im Scheitelbereich erfolgt.

Auch das Ausführungsbeispiel nach Fig. 3 betrifft eine Granatpatrone, die nunmehr samt Kartusche 5 dargestellt ist, in der sich der Treibladungsbehälter 6 mit der Treibladung befindet. Im Inneren des Geschoßkörpers 1 befindet sich im hinteren Teil der Zünder 7 und im vorderen Teil eine Hohlladung 8, die von einem Splitterkörper 9 umgeben ist. Die Geschoßhaube besteht aus einem schalenförmigen stabilen Kern 2, er im wesentlichen die Form eines vorne geschlossenen Kegelstumpfes aufweist und als Stützelement (Stützkonus) für die weiche gummiartige Auflage 3 dient. Die Auflage 3 kann - falls sie z.B. aus einem thermoplastischen Elastomer besteht - in einem Spritzgußwerkzeug auf den Kern 2 aufgeformt werden, wobei in der Kernoberfläche angeordnete nutenförmige Vertiefungen 10, in die das Material der Auflage 3 eingreift, eine gute Verklammerung zwischen Kern 2 und Auflage 3 gewährleisten. An die Auflage 3 ist ferner ein Gewindering 11 angeformt, der zur Verbindung der Haube mit dem Geschoßkörper 1 dient.

## Patentansprüche

1. Geschoß, dadurch gekennzeichnet, daß der nach vorne in Abschußrichtung weisende Kopfteil einen stabilen Kern (2) aufweist, der eine weiche gummiartige Auflage (3) trägt.

2. Geschoß nach Anspruch 1, dadurch gekennzeichnet, daß sich der stabile Kern (2) wenigstens annähernd bis zum vorderen Ende des Kopfteiles erstreckt.

3. Geschoß nach Anspruch 1 oder 2, dadurch gekennzeichnet, daß der stabile Kern (2) die Form einer Schale aufweist.

4. Geschoß nach einem der Ansprüche 1 bis 3, dadurch gekennzeichnet, daß die weiche gummiartige Auflage (3) den stabilen Kern (2) des Kopfteiles wenigstens teilweise haubenartig umhüllt.

5. Geschoß nach einem der Ansprüche 1 bis 4, dadurch gekennzeichnet, daß die weiche gummiartige Auflage (3) den stabilen Kern (2) zur Gänze umhüllt.

6. Geschoß nach einem der Ansprüche 1 bis 4, dadurch gekennzeichnet, daß die weiche gummiartige Auflage (3) den stabilen Kern (2) partiell umhüllt, wobei vorzugsweise der Bereich des vorderen Endes des Kopfteiles ohne Auflage bleibt.

7. Geschoß nach einem der Ansprüche 1 bis 6, dadurch gekennzeichnet, daß die die Auflage (3) tragende Oberfläche des Kernes (2) Vertiefungen (10) aufweist, in die das Material der Auflage (3) eingreift.

8. Geschoß nach einem der Ansprüche 1 bis 7, dadurch gekennzeichnet, daß der Kopfteil zumindest annähernd die äußere Form einer Halbkugel aufweist.

9. Geschoß nach einem der Ansprüche 1 bis 8, dadurch gekennzeichnet, daß der stabile Kern (2) aus Metall besteht.

10. Geschoß nach einem der Ansprüche 1 bis 8, dadurch gekennzeichnet, daß der stabile Kern (2) aus einem harten Kunststoff besteht.

11. Geschoß nach einem der Ansprüche 1 bis 10, dadurch gekennzeichnet, daß die weiche gummiartige Auflage (3) aus einem weitmaschig vernetzten Elastomer besteht.

12. Geschoß nach einem der Ansprüche 1 bis 10, dadurch gekennzeichnet, daß die weiche gummiartige Auflage (3) aus einem thermoplastischen Elastomer (thermoplastischen Kautschuk) besteht.

## Revendications

1. Projectile caractérisé en ce que la partie de tête dirigée vers l'avant dans le sens de lancement comporte un noyau stable (2) qui porte un revêtement caoutchouteux souple (3).

2. Projectile selon la revendication 1, caractérisé en ce que le noyau stable (2) s'étend au moins approximativement jusqu'à l'extrémité avant de la partie de tête.

3. Projectile selon la revendication 1 ou 2, caractérisé en ce que le noyau stable (2) a la forme d'une coquille.

4. Projectile selon l'une des revendications 1 à 3, caractérisé en ce que le revêtement caoutchouteux souple (3) enveloppe le noyau stable (2) de la partie de tête au moins en partie comme un capot.

5. Projectile selon l'une des revendications 1 à 4, caractérisé en ce que le revêtement caoutchouteux souple (3) enveloppe entièrement le noyau stable (2).

6. Projectile selon l'une des revendications 1 à 4, caractérisé en ce que le revêtement caoutchouteux souple (3) enveloppe partiellement le noyau stable (2), la zone de l'extrémité avant de la partie de tête restant de préférence sans revêtement.

7. Projectile selon l'une des revendications 1 à 6, caractérisé en ce que la surface du noyau (2) qui porte le revêtement (3) comporte des creux (10) dans lesquels entre le matériau du revêtement (3).

8. Projectile selon l'une des revendications 1 à 7, caractérisé en ce que la partie de tête présente au moins approximativement la forme extérieure d'un hémisphère.

9. Projectile selon l'une des revendications 1 à 8, caractérisé en ce que le noyau stable (2) est en métal.

10. Projectile selon l'une des revendications 1 à 8, caractérisé en ce que le noyau stable (2) est en matière plastique dure.

11. Projectile selon l'une des revendications 1 à 10, caractérisé en ce que le revêtement caoutchouteux souple (3) est en élastomère réticulé à larges mailles.

12. Projectile selon l'une des revendications 1 à 10, caractérisé en ce que le revêtement caoutchouteux souple (3) est en élastomère thermoplastique (caoutchouc thermoplastique).

## Claims

1. A projectile characterised in that the head portion which faces forwardly in the firing direction has a stable core (2) which carries a soft rubber-like coating (3).

2. A projectile according to claim 1 characterised in that the stable core (2) extends at least approximately as far as the front end of the head portion.

3. A projectile according to claim 1 or claim 2 characterised in that the stable core (2) is in the shape of a cup.

4. A projectile according to one of claims 1 to 3 characterised in that the soft rubber-like coating (3) at least partially encloses the stable core (2) of the head portion in a hood-like configuration.

5. A projectile according to one of claims 1 to 4 characterised in that the soft rubber-like coating (3) entirely encloses the stable core (2).

6. A projectile according to one of claims 1 to 4 characterised in that the soft rubber-like coating (3) partially encloses the stable core (2), preferably the region of the front end of the head portion remaining without a coating.

7. A projectile according to one of claims 1 to 6 characterised in that the surface of the core (2), which carries the coating (3), has depressions (10) into which the material of the coating (3) engages.

8. A projectile according to one of claims 1 to 7 characterised in that the head portion has at least approximately the external shape of a hemisphere.

9. A projectile according to one of claims 1 to 8 characterised in that the stable core (2) comprises metal.

10. A projectile according to one of claims 1 to 8 characterised in that the stable core (2) comprises a hard plastics material.

11. A projectile according to one of claims 1 to 10 characterised in that the soft rubber-like coating (3) comprises a coarse-meshedly cross-linked elastomer.

12. A projectile according to one of claims 1 to 10 characterised in that the soft rubber-like coating (3) comprises a thermoplastic elastomer (thermoplastic rubber).
